# FASCICULE DE BREVET EUROPEEN

(11) **EP 2 275 731 B1**
(45) Date de publication et mention de la délivrance du brevet: **07.11.2018**
(21) Numéro de dépôt: 10290321.8
(22) Date de dépôt: 11.06.2010
(51) Int. Cl.: F17C 5/00, F17C 9/02

(54) **Vidange de bouteilles de gaz de pétrole liquéfié**
Evakuierung von Flüssiggasflaschen
Evacuation of liquefied petroleum gas bottles

(30) Priorité: 17.07.2009 FR 0903523
(43) Date de publication de la demande: 19.01.2011
(73) Titulaire: Societe Metallurgique Liotard Freres, 37700 Saint-Pierre-des-Corps (FR)
(72) Inventeur: Bouvier, Daniel, 75011 Paris (FR)
(74) Mandataire: Eidelsberg, Victor Albert

(56) Documents cités:
- EP-A- 0 034 098
- EP-A- 1 813 855
- WO-A-2009/063127
- FR-A- 2 750 689

## Description

L'industrie des gaz de pétrole liquéfiés utilise un grand nombre de réservoirs portatifs pour la distribution de ces gaz ; au cours de la vie de ces emballages, il est nécessaire de retirer le robinet ou la valve les équipant pour des opérations telles que réépreuve périodique, débosselage, changement de robinets défectueux.

Au EP 1 813 855 on décrit une cuve remplie d'azote liquide et un convoyeur de bouteilles. Le document FR2750689 divulgue une installation conventionnelle dans laquelle du GPL est vidangé.

En règle générale, il est très difficile de vider complètement les réservoirs, car, d'une part, la vaporisation des gaz liquéfiés se fait lentement et, d'autre part, il subsiste toujours des produits lourds qui continuent à dégazer, ce qui occasionne le rejet dans l'atmosphère de composés organiques volatils interdits par la réglementation et des dangers d'explosion. On a proposé des dispositifs faisant appel au "tirage au vide", mais ces derniers sont complexes et coûteux et peu adaptés à des cadences industrielles.

La présente invention vise un procédé et une installation de vidange de bouteilles de gaz de pétrole liquéfié, supprimant toute émission de gaz de pétrole liquéfié dans l'atmosphère en permettant de récupérer ou de réutiliser le gaz de pétrole liquéfié que l'on a fait sortir des bouteilles.

Le procédé suivant l'invention est caractérisé en ce que :
- on refroidit la bouteille de pétrole liquéfié entre -5 et -10°C, lorsqu'elle contient du butane, et entre -50 et -55°C, lorsqu'elle contient du propane, dans une cuve remplie d'un liquide refroidi
- on enlève le robinet de la bouteille refroidie,
- on adapte au col de la bouteille un dispositif étanche ayant un orifice d'injection de gaz inerte et une canne débouchant au bas de la bouteille de refoulement de gaz de pétrole liquéfié à l'extérieur,
- on injecte du gaz inerte sous pression en refoulant le gaz de pétrole liquéfié à l'extérieur par la canne,
- on retire le dispositif d'étanchéité de la bouteille.

Comme gaz inerte sous pression, on peut utiliser notamment l'azote et le dioxyde de carbone. La pression du gaz inerte est, en général, comprise entre 1,5 et 3 bars bien que l'on puisse utiliser des pressions supérieures.

On peut refroidir la bouteille de gaz de pétrole liquéfié à vider de toute façon appropriée. Une façon commode consiste à la plonger dans un bain d'un liquide à basse température et à l'y laisser pour une bouteille d'une capacité de 13 Kg pendant une durée comprise entre 5 et 10 min.

Une fois la bouteille vidée du gaz de pétrole liquéfié et emplie du gaz inerte, on peut soit la stocker, soit lui faire subir diverses opérations avant de la remplir à nouveau.

Le gaz prélevé peut être envoyé directement au four de recuit des bouteilles de gaz de pétrole liquéfié avec dans ce cas, de préférence, interposition d'un dispositif anti-flammes. On peut aussi envoyer le gaz de pétrole liquéfié dans un réservoir.

L'invention vise aussi une installation de vidange de bouteilles de gaz de pétrole liquéfié ainsi que définie par la revendication 3.

De préférence, le convoyeur est un convoyeur à rouleaux, incliné de 1 à 5 degrés du poste de refroidissement au poste de refoulement, de sorte que les bouteilles en contact côte à côte descendent d'elles même le long du plan incliné en restant le temps nécessaire dans la cuve, la descente s'effectuant pas à pas parce que la bouteille la plus en aval est sortie de la cuve. Le convoyeur n'a pas besoin de moyens d'entraînement se trouvant à basse température. Mais le convoyeur peut être aussi horizontal et on y pousse les bouteilles après que la bouteille la plus en aval a été retirée de la cuve

Suivant un mode de réalisation, on dispose des aimants dans le convoyeur ou sous le convoyeur dans la cuve, pour vaincre la pression hydrostatique et bien maintenir les bouteilles sur le convoyeur.

L'installation peut être suivant la revendication 5.

La figure unique du dessin annexé illustre schématiquement une installation suivant l'invention.

L'installation comprend une cuve 1 calorifugée comprenant une entrée 2 d'eau glycolée à -10°C et une sortie 3 de ce même fluide qui, véhiculé par une pompe 4, passe dans un groupe 5 frigorifique avec échange de chaleur pour revenir à la cuve 1 par l'entrée 2.

Au fond de la cuve 1 emplie d'eau glycolée est monté un convoyeur 4 à rouleaux incliné de 3° de la partie se trouvant vers l'entrée 2 à la partie se trouvant vers la sortie 3.

Sur ce convoyeur 4, sont placées côte à côte et se touchant, bien que cela ne soit pas représenté au dessin par souci de clarté, des bouteilles B de gaz de butane à 20°C sous une pression relative de 2 bars. La première bouteille B à l'entrée est mise par le haut dans le bain, elle va se déplacer de droite à gauche au dessin jusqu'en dessous d'un poste 6 de dévissage du robinet de la bouteille B, la durée de trajet de la bouteille sur le convoyeur 4 jusqu'à ce qu'elle vienne en dessous du poste 6 est de 6 min. Lorsqu'elle arrive au poste 6 de dévissage du robinet, la bouteille B est suffisamment refroidie pour que le gaz butane qui y reste se trouve à une température de -8°C en étant sous forme liquide à la pression atmosphérique. Le robinet de la bouteille B est dévissé au poste 6 de dévissage. Bien que la bouteille B soit ouverte, du butane n'en sort pas, puisqu'il est sous forme liquide.

La bouteille B passe ensuite sous un poste 7 de refoulement comprenant un dispositif appliqué de manière étanche au col 8 de la bouteille et ayant un orifice 9 communiquant avec une source 11 d'azote sous une pression de 1,5 bar et une canne 11 allant jusqu'au fond 12 de la bouteille et communiquant avec une utilisation 13 de gaz.

Lorsque la bouteille B arrive contre la paroi de la cuve où se trouve la sortie 3, on la retire.

## Revendications

1. Procédé de vidange de bouteilles de gaz de pétrole liquéfié, **caractérisé en ce que** :
- on refroidit la bouteille de pétrole liquéfié entre -5 et -10°C, lorsqu'elle contient du butane, et entre -50 et -55°C, lorsqu'elle contient du propane, dans une cuve remplie d'un liquide refroidi,
- on enlève le robinet de la bouteille refroidie,
- on adapte au col de la bouteille un dispositif étanche ayant un orifice d'injection de gaz inerte et une canne débouchant au bas de la bouteille de refoulement de gaz de pétrole liquéfié à l'extérieur par la canne,
- on injecte du gaz inerte sous pression en refoulant le gaz de pétrole liquéfié à l'extérieur,
- on retire le dispositif d'étanchéité de la bouteille.

2. Procédé suivant la revendication 1, **caractérisé en ce que** le gaz inerte est de l'azote ou du dioxyde de carbone.

3. Installation de vidange de bouteilles (B) de gaz de pétrole liquéfié, **caractérisée en ce qu'**elle comprend :
- une cuve (1) remplie d'un liquide ayant un point de solidification inférieure à -20°C, lorsque les bouteilles de gaz contiennent du butane, et à -65°C, lorsqu'elles contiennent du propane,
- un dispositif (2 à 5) de refroidissement du liquide contenu dans la cuve (1) à une température de -5 à -10°C, lorsque les bouteilles contiennent du butane, et à une température de -55°C, lorsqu'elles contiennent du propane,
- un convoyeur (4) de bouteilles dans la cuve (1) faisant successivement passer les bouteilles (B) à un poste (6) de refroidissement pendant un temps suffisant pour que le gaz contenu dans les bouteilles (B) prenne ladite température, à un poste (6) de dévissage du robinet et à un poste (7) de refoulement du gaz contenu dans la bouteille (B) vers l'extérieur par du gaz inerte, l'installation ayant un dispositif étanche ayant un orifice d'injection de gaz inerte et une canne débouchant au bas de la bouteille au poste de refoulement.

4. Installation suivant la revendication 3, **caractérisée en ce que** le convoyeur est un convoyeur à un rouleau incliné du poste de refroidissement au poste de refoulement et les bouteilles se touchent sur le convoyeur.

## Patentansprüche

1. Verfahren zum Entleeren von Flüssiggasflaschen, **dadurch gekennzeichnet, dass**:
- die Flüssiggasflasche in einem Tank mit einer gekühlten Flüssigkeit auf -5 bis - 10 °C, wenn sie Butan enthält, und auf -50 bis -55 °C gekühlt wird, wenn sie Propan enthält,
- das Ventil von der gekühlten Flasche abgenommen wird,
- am Hals der Flasche eine Dichtungsvorrichtung mit einer Einleitungsöffnung für Inertgas und einem am Boden der Flasche mündenden Rohr angebracht wird, um Flüssiggas über das Rohr nach außen zu drängen,
- Inertgas unter Druck eingeleitet wird und dadurch das Flüssiggas nach außen drängt,
- die Dichtungsvorrichtung von der Flasche abgenommen wird.

2. Verfahren nach Anspruch 1, **dadurch gekennzeichnet, dass** das Inertgas Stickstoff oder Kohlendioxid ist.

3. Anlage zum Entleeren von Flüssiggasflaschen (B), **dadurch gekennzeichnet, dass** sie umfasst:
- einen Tank (1), gefüllt mit einer Flüssigkeit mit einem Gefrierpunkt unter -20 °C, wenn die Gasflaschen Butan enthalten, und unter -65 °C, wenn sie Propan enthalten,
- eine Einrichtung (2 bis 5) zum Kühlen der im Tank (1) enthaltenen Flüssigkeit auf eine Temperatur von -5 bis -10 °C, wenn die Flaschen Butan enthalten, und auf eine Temperatur von -55 °C, wenn die Flaschen Propan enthalten,
- eine Flaschenförderanlage (4) in dem Tank (1), die die Flaschen (B) nacheinander vorbeilaufen lässt: an einem Platz (6) zum Kühlen über eine ausreichende Zeit, damit das in den Flaschen (B) enthaltene Gas die genannte Temperatur annimmt, an einem Platz (6) zum Abschrauben des Ventils und einem Platz (7) zum Herausdrängen des in der Flasche (B) enthaltenen Gases nach außen durch Inertgas, wobei die Anlage am Herausdrängeplatz eine Dichtungsvorrichtung mit einer Einleitungsöffnung für Inertgas und einem am Boden der Flasche mündenden Rohr aufweist.

4. Anlage nach Anspruch 3, **dadurch gekennzeichnet, dass** die Förderanlage eine Förderanlage mit einer Rolle ist, die vom Kühlplatz zum Herausdrängeplatz geneigt ist, und die Flaschen sich auf der Förderanlage berühren.

## Claims

1. A process for evacuating bottles of liquefied petroleum gas, **characterised in that**:
- the bottle of liquefied petroleum is cooled in a bath filled with a cooled liquid to between -5 and -10°C, when it contains butane, and to between -50 and -55°C when it contains propane,
- the valve is removed from the cooled bottle, a sealed device with an orifice for the injection of an inert gas is attached to the neck of the bottle and a glass tube discharging at the bottom of the bottle to expel the liquefied petroleum gas to the outside through the glass tube,
- an inert gas is injected under pressure which expels the liquefied petroleum gas to the outside,
- the sealed device is removed from the bottle.

2. A process according to claim 1, **characterised in that** the inert gas is nitrogen or carbon dioxide.

3. A plant for the evacuation of bottles (B) of liquefied petroleum gas **characterised in that** it comprises:
- a bath (1) filled with a liquid with a freezing point below -20°C when the gas bottles contain butane, and below -65°C when they contain propane,
- a system (2 to 5) for cooling the liquid in the bath (1) to a temperature of -5 to - 10°C when the bottles contain butane and to a temperature of -55°C when they contain propane,
- a conveyor (4) for the bottles in the bath (1) causing the bottles (B) to pass successively to a cooling station (6) for sufficient time for the gas contained in the bottles (B) to reach the stated temperature, to a station (6) for unscrewing the valve and to a station (7) for expelling the gas contained in the bottle (B) to the outside with inert gas, the plant having a sealed device with an orifice for injecting the inert gas and a glass tube discharging at the bottom of the bottle at the evacuation station.

4. A plant according to claim 3, **characterised in that** the conveyor is the Inclined roller type from the cooling station to the discharge station and the bottles are in contact with the conveyor.
